# FASCICULE DE BREVET EUROPEEN

(11) **EP 0 045 548 B1**
(45) Date de publication et mention de la délivrance du brevet: **19.06.1985**
(21) Numéro de dépôt: 81200846.4
(22) Date de dépôt: 24.07.1981
(51) Int. Cl.: F24H 7/00

(54) **Poêles électriques à forte capacité d'accumulation**
Elektroofen mit grosser Speicherfähigkeit
Electric furnace with an intense storing capacity

(30) Priorité: 04.08.1980 EP 80200741
(43) Date de publication de la demande: 10.02.1982
(73) Titulaire: ATELIERS DE CONSTRUCTIONS ELECTRIQUES DE CHARLEROI (ACEC) Société Anonyme, B-1050 Bruxelles (BE)
(72) Inventeur: Andre, Jacques, B-1410 Waterloo (BE); Colin, Raoul, Ing., CH-1212 Grand-Lancy (Genève) (CH)

## Description

Les poêles électriques à accumulation de chaleur sont généralement constitués d'un ou de plusieurs noyaux accumulateurs réalisés en briques réfractaires. Chacun de ces noyaux comporte de nombreux canaux de circulation d'air et des éléments chauffants judicieusement répartis. Ces briques sont souvent de formats divers et, sont disposées de manière à ménager des canaux de circulation d'air régulièrement répartis, pour qu'en période de chauffage des locaux, le poêle restitue le maximum de calories emmagasinées dans les briques réfractaires. Les caractéristiques physiques de briques réfractaires et la répartition régulière des canaux de circulation d'air imposent à ces poêles à accumulation un encombrement volumique considérable parfois difficile à concilier avec les normes de l'habitat moderne.

Le remplacement de ces briques réfractaires par des éléments unitaires en fonte, permet de réduire, dans une proportion de l'ordre de 60% le volume occupé par les noyaux accumulateurs, les canaux de circulation d'air et les éléments chauffants. En effet, dans un même volume, la fonte permet d'accumuler beaucoup plus de calories que les briques réfractaires et d'autre part l'excellente conductibilité de la fonte permet de réduire le nombre de canaux de circulation d'air. Ces facteurs sont très favorables à la réduction volumique des poêles par accumulation. Toutefois lorsque les éléments unitaires en fonte sont soulés selon des formats spécialement conçus pour réaliser commodément des noyaux accumulateurs avec canaux de circulation d'air et emplacements pour les éléments chauffants, tel que par exemple les éléments décrits dans le DE-A-1679172, leur prix trop élevé les handicape à un point tel qu'actuellement on ne trouve sur le marché que des poêles à noyaux accumulateurs en briques réfractaires.

Le but de l'invention est d'employer, comme élément unitaire en fonte, des gueuses de fonderie d'usage courant dans l'industrie métallurgique. Ces gueuses sont des produits semi- finis de composition chimique rigoureuse mais de dimensions mal définies. En effet, ces gueuses sont coulées de façon très rudimentaire dans des coquilles métalliques qui défilent, à l'air libre, sous la poche de coulée. Pour permettre un démoulage facile, ces coquilles métalliques sont à bords fortement évasés. Leur fond plat possède une ou deux saillies arrondies divisant la coquille en deux ou trois empreintes pyramidales tronquées. Les gueuses de fonderie présentent donc une face grossière, la base, correspondant à la surface libre de coulée. Toutes les autres faces sont nettes mais compte tenu du processus grossier de coulée, la hauteur de remplissage de la coquille métallique est quelconque et il s'ensuit que hauteur, longueuer et largeur de la gueuse ne sont pas déterminées avec précision.

D'autre part, l'usage courant de ces gueuses en métallurgie impose une composition chimique rigoureuse avec une teneur en soufre réduite à quelques centième de pourcent.

L'utilisation des gueuses de fonderie comme élément unitaire d'accumulation de chaleur n'a évidemment aucune exigence vis-à-vis de leur composition chimique. Au contraire, l'emploi de gueuse rebutées pour trop forte teneur en soufre s'accomode particulièrement bien à notre application à cause d'une plus grande fragilité facilitant l'ébarbage des gueuses.

Le but de l'invention est dont de concevoir des modes d'assemblages adaptés aux écarts dimensionnels des gueuses pour réaliser des noyaux accumulateurs de faible volume. Plusieurs modes d'assemblage peuvent être envisagés, soit en utilisant des appuis sur les faces modelées par la coquille, soit en opérant un tri pour répartir les gueuses selon une compensation mutuelle des écarts dimensionnels soit encore par combinaison des deux premiers procédes. Dans chacun de ces modes d'assemblage, les canaux de circulation d'air et les supports des éléments chauffants sont constitués soit par des éléments intercalaires réalisés en fonte moulée, soit par une configuration obtenue en maintenant les gueuses à espacements réguliers par des intercalaires ou des entretoises judicieusement disposées, soit encore en groupant les gueuses à l'intérieur de paniers en acier inoxydables.

L'invention est exposée plus en détails à l'aide des figures suivantes.
La figure 1 montre une gueuse de fonderie en vue perspective.
La figure 2 montre un mode d'empilage utilisant des barres verticales et des murs de soutien pour maintenir les gueuses.
La figure 3 est une vue latérale d'un empilage utilisant des barres horizontales.
La figure 4 est une vue en coupe frontale de l'empilage montré en figure 3.
La figure 5 montre une vue de face d'un empilage utilisant une grille horizontale.
La figure 6 montre une vue latérale de l'empilage de la figure 5.
La figure 7 montre une vue de face d'un empilage utilisant des intercalaires de jumelage.
La figure 8 montre une vue latérale de l'empilage de la figure 7.
La figure 9 montre une couple frontale d'un empilage utilisant des tiges verticales dont les épaulements supportent des pièces d'appui.
La figure 10 montre une coupe latérale d'un empilage utilisant des coquilles superposables dans lesquelles se mettent les gueuses.
La figure 11 montre une vue en plan d'un empilage utilisant des paniers.
La figure 12 montre une vue de face de l'empilage montré en figure 11.
La figure 13 montre un empilage de gueuses triées dimensionellement, disposées en prismes hexagonaux.
La figure 14 montre une vue latérale d'un empilage constitué de gueuses triées dimensionellement.
La figure 15A est une vue en plan d'un empilage de gueuses triées dimensionellement.
La figure 15B est une vue en élévation de l'empilage montré en figure 15A.
La figure 16A montre une vue en plan d'un empilage de grande compacité de gueuses triées dimensionellement.
La figure 16B montre la vue en élévation de l'empilage de la figure 16A.
La figure 17A montre une vue en plan d'un empilage de gueuses triées dimensionellement.
La figure 17B montre l'empilage de la figure 17A en élévation.
La figure 18A montre une vue en plan d'un empilage de grande compacité de gueuses triées dimensionellement.
La figure 18B montre en élévation l'empilage de la figure 18A.
La figure 19 est une vue de face montrant par arrachements un empilage pour poêles à accumulation de petites dimensions utilisant une paroi double interne.
La figure 20 est la vue latérale de l'empilage montré en figure 19.
La figure 21 est la vue en plan de l'empilage montré dans les figures 19 et 20.
La figure 22 est une vue en perspective d'un empilage pour poêles à accumulation de petites dimensions utilisant des obturateurs qui allongent le parcours de l'air dans les gueuses.
La figure 23 est une vue perspective d'un modèle de gueuse de fonderie.
La figure 24 est une vue perspective d'un autre modèle de gueuse de fonderie.
La figure 25 montre en élévation un côté d'un empilage utilisant deux formes de gueuses disposées en couches croisées.
La figure 26 montre en élévation l'autre côté de l'empilage de la figure 25.

La figure 1 montre une vue perspective d'une gueuse de fonderie 1 posée sur sa base 2. Cette face correspond à la surface coulée à l'air libre. Une échancrure 3 sépare la partie supérieure de la gueuse en deux éléments, assimilable chacun à une pyramide tronquée. Chaque petite base 4 et chaque face inclinée 5, 6, 7, de ces pyramides tronquées sont obtenues nettes de fonderie par la coulée en coquille métallique. La figure 2 est une vue perspective, avec coupe partielle, d'un mode d'empillage de gueuses pour constituer un noyau accumulateur de chaleur. Dans ce mode d'assemblage les gueuses sont disposées en couches et en colonnes. Les gueuses 8, 9, 10, 11. sont superposées l'une à l'autre par les faces inclinées 6 pour former des colonnes. Les gueuses 8, 12, 13, 14, 15 sont disposées côte à côte, et sont adossées l'une à l'autre alternativement par les petites bases 4 et par la grande base 2 pour former une couche. Ces gueuses sont superposées de telle manière que les échancrures 3 se superposent pour s'enfiler sur des barres d'espacement 16 placées verticalement. Ces barres d'espacement 16 définissent la position de chaque gueuse et facilitent la mise en place de la première couche de gueuses. Dans cet exemple de réalisation, l'ensemble de cet empilage de gueuses est maintenue latéralement par des éléments en fonte 17 servant à la fois de canaux de circulation d'air 18 et de support d'éléments chauffant 19. Ces éléments de fonte 17 s'imbriquent les uns dans les autres pour former un véritable mur de soutien 20 de l'empilage des gueuses. L'ensemble formé par l'empilage des gueuses et les murs de soutien 20 constitue un noyau accumulateur.

Les figures 3 et 4 représentent un autre mode d'assemblage réalisé en disposant les gueuses sur des barres de support 21 placées horizontalement.

La figure 4 est une coupe transversale réalisée selon le plan AA' dans la figure 11.

Les indices L, 1 et H représentent respectivement la longueur, la largeur et la hauteur des noyaux accumulateurs de chaleur.

Dans ce type d'assemblage les gueuses sont soutenues par l'échancrure 3.

Les barres de support 21 sont elles-mêmes fixées dans des trous régulièrement répartis dans des parois 22 d'une enceinte.

Les vides 23 ménagés le long des parois 22 servent de canaux de circulation d'air et de logements pour les résistances électriques chauffantes non réprésentées. Dan cette disposition, les canaux transversaux formés par les échancrures 3 et les faces 7 servent également de canaux de circulation d'air.

Les figures 5 et 6 montrent des gueuses assemblées sur des grilles de soutien 24 placées horizontalement. Les espaces 25 ménagés entre les couches de gueuses séparées par les grilles de soutien 24 servent de canaux de circulation d'air et de logements pour les résistances électriques chauffantes non représentées.

Le mode d'assemblage donné dans les figures 5 et 6 en utilisant les grilles de soutien 24 est donné à titre exemplatif. D'autres modes d'assemblages non figurés peuvent être réalisés en utilisant ces mêmes grilles de soutien 24.

Les figures 7 et 8 montrent des gueuses assemblées par l'intermédiaire d'intercalaires de jumelage 26. Les traits mixtes symbolisent soit les murs de soutien 20, soit les parois 22 d'une enceinte. Les figures sont données à titre, exemplatif, d'autres modes d'assemblages peuvent être réalisées en utilisant ces mêmes intercalaires de jumelage 26. La figure 9 représente une coupe d'un assemblage de gueuses réalisé à l'aide de tiges verticales 27 munie chacune d'un ou de plusieurs épaulement 28 régulierèment espacés pour retenir des pièces d'appui 29.

La figure 10 présente un empilage pour lequel chaque gueuse 30 est déposée dans une coquille ou dans un profilé de fonte 31 épousant parfaitement so forme et s'adaptant aux écarts dimensionnels existant fréquemment pour les gueuses de fonderie. Ces coquilles ou ces profilés de fonte 31 sont conformées pour se superposer et former des colonnes stables.

Dans un autre mode d'assemblage représenté auf figures 11 et 12 les gueuses peuvent se glisser deux par deux dans des paniers 32 en acier inoxydable dont les dimensions s'accomodent des écarts dimensionnels des gueuses.

Dans tous les assemblages ci-dessus mentionnés, les écarts dimensionnels sont annulés au niveau d'une ou de plusieurs couches et/ou au niveau d'une ou de plusieurs colonnes en offrant à la colonne ou à la couche suivante une basse matérialisée par un élément intercalaire dont la position est bien déterminée et dont l'appui se fait sur les gueuses par des surfaces obtenus nettes de fonderie.

D'autres possibilités d'empilage sont offertes lorsque les gueuses ont subi un tri dimensionnel avant leur utilisation. Par exemple, on peut utiliser les gueuses les pluas hautes pour réaliser un assemblage mettant à profit l'inclination de 60° de la face 6 sur lasbase 2 pour former des prismes hexagonaux. Les faces 4 des gueuses servent de canaux de circulation d'air et de logement pour des résistances électriques chauffantes.

La figure 13 représente un assemblage dans lequel l'axe de chaque prisme hexagonal est placé horizontalement.

Le même type d'assemblage peut se réaliser en plaçant verticalement l'axe de ces prismes hexagonaux.

La figure 14 montre un assemblage de gueuses triées dimensionnellement selon une fourchette relativement réduite. Ce tri dimensionnel supprime notamment l'utilisation d'éléments intercalaires de position bien déterminée et prenant appui sur les faces nettes des gueuses.

Dans un poêle à accumulation, plusieurs noyaux peuvent être associées de diverses manières à l'intérieur d'une même enceinte.

Les figures 15A, 15B, 16A, 16B, 17A, 17B, 18A, 18B montrent différents modes d'assemblage des couches et des colonnes constitutives de deux noyaux.

Les figures avec l'indice A sont des vues en plan qui montrent comment les gueuses d'une même couche et d'un même noyau peuvent s'associer à celles d'un autre noyau pour former un poêle à accumulation. Les indices L et 1 utilisés dans ces figures indiquent respectivement la longueur et la largeur des deux noyaux accumulateurs associés. Les modes d'assemblage repris dans les figures 16A et 18A sont plus compacts et sont préférées dans la réalisation de poêles à accumulation.

Les figures avec l'indice B sont des vues en élévation correspondantes, l'indice H indique la hauteur du noyau accumulateur.

Dans les plus petits modèles des poêles à accumulation, il est important que, malgré les dimensions réduites de l'appareil, les canaux de circulation d'air soient de grande longueur pour permettre un bon échauffement de la masse d'air frais admise dans le poêle. Les gueuses sont disposées en deux colonnes parcourrues successivement par l'air à échauffer. Une cloison médiane assure la séparation de ces deux colonnes et permet le logement des résistances électriques chauffantes.

Les figures 19, 20 et 21 donnent un exemple de réalisation d'un petit poêle à accumulation de chaleur.

Les gueuses 33, 34, 35, 36, 37, 38 posent sur un profilé 39 et sont adossées à une paroi double 40 à l'intérieur de laquelle se trouvent les résistances électriques chauffantes 41. La paroi double 40 est déformable dans sa partie médiane pour s'adapter aux écarts dimensionnels des gueuses. L'air, dont le parcours est indiqué par l'incide "a", est mis en mouvement par un moyen non représenté et s'échauffe au contact des canaux formés par les faces 6 des gueuses. Au départ d'une grille d'entrée 42, l'air se répartit, en plusieurs courants ascendants, parmi les canaux formés par les gueuses 33, 34, 35, puis il gagne la grille de sortie 43 en descendant le long des canaux formés par les gueuses 36, 37, 38.

11 est évident que d'autres assemblages peuvent être réalisés en plaçant les gueuses verticalement. Par exemple, l'empilage, non représenté, obtenu en faisant se joindre plusieurs gueuses par les faces 6. En disposant les gueuses horizontalement, les échancrures 3 et les faces 7 et 5 des gueuses servent de canaux de circulation d'air. Par des écrans obturateurs judicieusement disposés on peut également obtenir de longs canaux de circulation d'air. La figure 22 est une vue perspective avec coupe partielle d'une colonne de gueuses placées horizontalement. Les obturateurs 44 permettent d'allonger les canaux de circulation d'air. Dans cette figure représentant seulement l'une des deux colonnes constitutives du poêle à accumulation, le parcours suivi par l'air poursuivant son ascension-est représenté par des traits interrompus.

Ces multiples possibilités d'assemblage offrent un large éventail dans le rapport entre le volume occupé par les gueuses de fonderie et le volume disponible.pour les canaux de circulation d'air et le logement des résistances électriques chauffantes et permettent de concevoir des poêles à accumulation dont les caractéristiques sont adaptées aux besoins des différents utilisateurs.

Outre la forme de gueuse de fonderie montrée en figure 1, il existe aussi des gueuses sans échancrure ou encore avec une échancrure longitudinale présentant des sommets arrondis comme dans la figure 23 ou parallélipipédiques comme dans la figure 24, les faces laterales,45 et 46 représentées respectivement dans les figures 23 et 24 sont équivalents à la face 6 de la gueuse montrée en figure 1.

Ces gueuses peuvent s'associer selon le mode d'assemblage repris dans les figures 25 et 26 en exemple de réalisation du noyau accumulateur.

Une première couche (A) est constituée de gueuses pleines simplement posées côte-à-côte. Une seconde couche (B), formée de gueuses portant chacune une échancrure longitudinale, est croisée par rapport à la couche inférieure (A). Les gueuses de cette couche (B) sont disposées en présentant alternativement la base de la gueuse vers le haut et vers le bas et en ménagement entre les faces obliques en regard l'une de l'autre un certain espacement servant de canal de circulation pour l'air.

Une troisième couche (C) croisée par rapport à la précédente (B) est constituée, de nouveau, de gueuses pleines disposées côte à côte et en quinconce pour obtenir un coéfficient de remplissage maximum.

Une quatrième couche (B), à nouveau croisée par rapport à la couche inférieure (C) est constituée de gueuses à échancrure longitudinale assemblée comme la seconde couche. A ce stade d'assemblage, une rectification de niveau reprend les écarts dimensionnelles des gueuses par des rondelles d'épaisseur (47) disposées aux quatre coins de l'assemblage déjà constitué.

Après cette remise à niveau, une nouvelle couche (C) croisée par rapport à la précédente est constituée de gueuses pleines, disposées en quinconce pour servir de base à une nouvelle portion du noyau accumulateur, formé de couches croisées constituées alternativement de gueuses à échancrure longitudinale (B) et de gueuses pleines (C).

Dans ce mode d'assemblage, les portions de noyau, constitués chacun de quatre couches de gueuses sont remises à niveau par un jeu de rondelles d'épaisseur 47 pour assurer une bonne stabilité du noyau accumulateur.

Les canaux, ainsi constitués dans le noyau, présentent l'avantage d'offrir un petit diamètre hydraulique favorisant un écoulement d'air en régime turbulent pour obtenir un bon échange de chaleur entre le noyau accumulateur et l'air de circulation.

## Revendications

1. Poêle électrique à accumulation de chaleur comprenant des résistances électriques de chauffage, des canaux de circulation d'air, un ou plusieurs noyaux accumulateurs de chaleur dans une enceinte, une isolation thermique de protection, caractérisé en ce que, chaque noyau accumulateur de chaleur est constitué au moins partiellement d'un assemblage de gueuses de fonderie dont les écarts dimensionnels sont compensés par des éléments intercalaires (16; 17; 21; 24; 26; 27; 28; 29; 31; 32; 39; 40; 47) ou pratiquement annulés par un tri dimensionnel préalable.

2. Poêle électrique à accumulation de chaleur selon la revendication 1, caractérisé en ce que l'assemblage des gueuses est maintenu au moins en partie par l'enceinte entourant le noyau accumulateur.

3. Poêle électrique à accumulation de chaleur selon une des revendications précédentes, caractérisé en ce que les éléments intercalaires sont' des barres de support (21) ou des grilles de soutien (24) placées horizontalement.

4. Poêle électrique à accumulation de chaleur selon les revendications 1 et 2, caractérisé en ce que les éléments intercalaires sont des intercalaires de jumelage (26) qui prennent appui sur les faces obliques (6) des gueuses (1).

5. Poêle électrique à accumulation de chaleur selon les revendications 1 et 2, caractérisé en ce que les éléments intercalaires sont des paniers (32) en acier inoxydable dont les dimensions sont adaptées aux écarts dimensionnels des gueuses (1).

6. Poêle électrique à accumulation de chaleur selon les revendications 1 et 2, caractérisé en ce que les éléments intercalaires sont un profilé (39) et une paroi double (40) partiellement déformable.

7. Poêle électrique à accumulation de chaleur selon une des revendications précédentes, caractérisé en ce que le noyau accumulateur est constitué de couches successivement croisées l'une par rapport à l'autre.

8. Poêle électrique à accumulation de chaleur selon la revendication 7, caractérisé en ce que les couches successives sont constituées de gueuses de modèles différents (46 et 47).

9. Poêle électrique à accumulation de chaleur selon les revendications 7 et 8, caractérisé en ce que les gueuses des couches paires sont constituées de gueuses à échancrure longitudinale (46) dont a base est alternativement tournée vers le haut et vers le bas et dont les faces obliques sont espacées l'une de l'autre.

10. Poêle électrique à accumulation de chaleur selon les revendications 7, 8, 9, caractérisé en ce que les gueuses des couches impaires sont des gueuses pleines, la première couche, celle de base, étant constituée de gueuses posées côté à côte et les autres couches impaires de gueuses disposées en quinconce.

## Patentansprüche

1. Elektroofen mit Wärmespeicherung, bestehend aus elektrischen Heizwiderständen, Luftumwälzkanälen, einem oder mehreren Wärmespeicherungskernen in einer Umhüllung, und einer schützenden Wärmeisolierung, dadurch gekennzeichnet, daß jeder Wärmespeicherungskern zumindest teilweise aus einem Zusammenbau von Gußmasseln gebildet wird, deren dimensionelle Abweichungen durch Zwischenelemente (16; 17; 21; 24; 26; 27; 28; 29; 31; 32; 39; 40; 47) kompensiert werden, oder durch eine vorherige dimensionelle Sortierung praktisch beseitigt werden.

2. Elektroofen mit Wärmespeicherung gemäß Anspruch 1, dadurch gekennzeichnet, daß der Zusammenbau des Masseln zumindest teilweise durch die Umhüllung festgehalten wird, die den Speicherungskern umgibt.

3. Elektroofen mit Wärmespeicherung gemäß einem der vorhergehenden Ansprüche, dadurch gekennzeichnet, daß die Zwischenelemente horizontal angeordnete Haltestangen (21) oder Auflageroste (24) sind.

4. Elektroofen mit Wärmespeicherung gemäß Anspruch 1 und 2, dadurch gekennzeichnet, daß die Zwischenelemente Zwillings-Abstandstücke (26) sind, die auf den schrägen Flächen (6) der Masseln (1) aufliegen.

5. Elektroofen mit Wärmespeicherung gemäß Anspruch 1 und 2, dadurch gekennzeichnet, daß die Zwischenelemente Körbe (32) aus nichtrostendem Stahl sind, deren Abmessungen an die dimensionellen Abweichungen der Masseln (1) angepaßt sind.

6. Elektroofen mit Wärmespeicherung gemäß Anspruch 1 und 2, dadurch gekennzeichnet, daß die Zwischenelemente ein Profil (39) und eine teilweise verformbare Doppelwand (40) sind.

7. Elektroofen mit Wärmespeicherung gemäß einem der vorhergehenden Ansprüche, dadurch gekennzeichnet, daß der Speicherungskern aus kreuzweise angeordneten Lagen von Masseln besteht.

8. Elektroofen mit Wärmespeicherung gemäß Anspruch 7, dadurch gekennzeichnet, daß die aufeinanderfolgenden Lagen aus Masseln verschiedener Modelle (46 und 47) besteht.

9. Elektroofen mit Wärmespeicherung gemäß Anspruch 7 und 8, dadurch gekennzeichnet, daß die Masseln der geradzahligen Lagen aus Masseln mit Längsaussparungen (46) bestehen, deren Grundfläche abwechselnd nach oben und nach unten gekehrt ist, und deren schräge Flächen in einem gewissen Abstand voneinander angeordnet sind.

10. Elektroofen mit Wärmespeicherung gemäß Anspruch 7, 8, 9, dadurch gekennzeichnet, daß die Masseln der ungeradzahligen Lagen volle Masseln sind, wobei die erste Lage, die sich ganz unten befindet, aus Masseln besteht, die nebeneinander angeordnet sind, und die anderen ungeradzahligen Lagen aus Masseln bestehen, die nebeneinander angeordnet sind und deren Grundfläche abwechselnd nach unten und nach oben gekehrt ist.

## Claims

1. Electric heater of the heat storage type comprising electrical heating resistance elements, air circulation ducts, one or more heat storage cores in a casing, a protective thermal insulation, characterised in that each heat storage core is constituted at least partly by an assembly of foundry pigs the dimensional variations of which are compensated by intermediate elements (16; 17; 21; 24; 26; 27; 28; 29; 31; 32; 39; 40; 47) or substantially cancelled out by preliminary sorting according to dimensions.

2. Electric heater of the heat storage type according to claim 1, characterised in that the assembly of pigs is held at least partly by the casing surrounding the storage core.

3. Electric heater of the heat storage type according to one of the preceding claims, characterised in that the intermediate elements are supporting bars (21) or supporting grids (24) which are horizontally arranged.

4. Electric heater of the heat storage type according to claims 1 and 2, characterised in that the intermediate elements are twin elements (26) which bear against the oblique faces (6) of the pigs (1

5. Electric heater of the heat storage type according to claims 1 and 2, characterised in that the intermediate elements are baskets (32) made of stainless steel, the dimensions of which are adapted to the dimensional variations of the pigs (1).

6. Electric heater of the heat storage type according to claims 1 and 2, characterised in that the intermediate elements are a section member (39) and a double wall (40) which is partly deformable.

7. Electric heater of the heat storage type according to one of the preceding claims, characterised in that the storage core comprises layers which are arranged successively crosswise with respect to one another.

8. Electric heater of the heat storage type according to claim 7, characterised in that the successive layers are composed of pigs of different designs (46 and 47).

9. Electric heater of the heat storage type according to claims 7 and 8, characterised in that the pigs of the even-numbered layers are constituted by pigs having a longitudinal groove (46), with their bases alternately turned upwards and downwards and their oblique faces spaced from one another.

10. Electric heater of the heat storage type according to claims 7, 8, 9, characterised in that the pigs of the odd-numbered layers are full pigs and the first layer, the base layer, is constituted by pigs placed side by side and the other odd-numbered layers of pigs are arranged in offset formation.
